# EUROPÄISCHE PATENTANMELDUNG

(11) **EP 0 222 048 A1**
(43) Veröffentlichungstag der Anmeldung: **20.05.1987**
(21) Anmeldenummer: 85710007.7
(22) Anmeldetag: 08.11.1985
(51) Int. Cl.: E04H 15/28

(54) **Einmastzelt**

(71) Anmelder: Röder, Edwin, D-6470 Büdingen 7 (DE)
(72) Erfinder: Wesierski, Dagobert, D-6470 Büdingen 7 (DE); Röder, Edwin, D-6470 Büdingen 7 (DE)
(74) Vertreter: Munderich, Paul (DE)

(57) **Zusammenfassung**

Die Erfindung betrifft ein Einmastzelt, bestehend aus einem in der Regel teleskopierbaren, vorzugsweise zentral angeordneten Tragmast (1) und tragenden Elementen zur Anordnung der Dachhaut. Es ist dabei Aufgabe, die vertikale Lage des Mastes nicht nur durch Spannseile, sondern auch durch auf Druck and Zug belastbare Sicherungsglieder (5 und 5.1) sowie durch eine autarke Vertikalsicherung zu stabilisieren.
Dies geschieht dadurch, daß von einer an der Mastspitze angeordneten Verteilerspannplatte (3) ausgehend, gleichzahlig und abwechselnd Streben (5) und Zugseile (5.1) angeordnet sind, und daß die freie Knicklänge der Streben (5) durch zum Mast gerichtete Zwischenstreben (4.1) reduziert wird. Des weiteren ist das Fußrohr (1.1) des Tragmastes (1) mit über dessen Umfang verteilte, winklig angeordnete Stützstreben (2) autark gesichert.

## Beschreibung

Die Erfindung betrifft ein Einmastzelt, bestehend aus einem in der Regel teleskopierbaren, vorzugsweise zentral angeordneten Tragmast, mit radial gerichteten, tragenden Elementen zur Anordnung der Dachhaut.

Durch den "Großen Brockhaus", Ausgabe 1935, Band 20, Seite 586, wird auf ein Einmastzelt hingewiesen, wobei in diesem Zusammenhang das Gruppenzelt, gemäß Position 6 der Sammeldarstellung, zu betrachten ist.

Wie hieraus zu ersehen ist, ist eindeutig ein Mittelmast vorgesehen, der durch Spannseile in gleicher Teilung und in gleichem Radius in seiner vertikalen Stellung gehalten wird. Die Spannseile sind dabei in bekannter Weise im Boden verpflockt. Die mit Entlüftungsnuschen ausgerüstete Dachhaut ist, von der Mastspitze ausgehend, den Verspannungen aufliegend und, in umlaufend gleicher Höhe senkrecht zum Boden gerichtet, volantartig abgegrenzt. Diese Sicherung der Ausrichtung des Zentralmastes ist für Großzelte nicht ausreichend, da bereits bei geringer Lockerung einer Gruppe nebeneinander liegender Verpflockungen durch Windlast die Spannung dieser Seile aufgehoben und in weiterer Folge das Zelt zum Einsturz gebracht wird.

Es ist deshalb Aufgabe der vorliegenden Erfindung, ein Einmastzelt nach der eingangs gegebenen Beschreibung zu nennen, dessen Abspannung nicht nur durch die in ihrer Wirkung gegeneinander gerichtete Zugverbindungen den Mast in seiner vertikalen Lage sichert, sondern der neben den nicht für sich allein ausreichenden Spannelementen zusätzlich auf Druck und Zug belastbare Sicherungsglieder und eine weitgehende autarke Vertikalsicherung des Mastes vorsieht.

Die erfindungsgemäße Lösung dieser Aufgabe sieht vor,
daß das Endglied des Tragmastes durch eine zweilagige Verteilerspannplatte abgeschlossen ist, die ihrerseits zwischen den spiegelbildlich einander zugeordneten Flächen einen konzentrisch zur Verteilerspannplatte angeordneten, partiell geöffneten Tragring umschließt, und die für die in der Regel gleichzahlige Aufnahme von Streben und Zugseilen in gleicher Teilung radial gerichteten Ausnehmungen aufweist, wobei die Ober- und Unterplatte durch Spannschrauben zusammengefügt sind,
daß im unteren Endbereich des Gliedes in minimaler Spreizung der Streben und bei Aufstand auf dem Rand des darunter angeordneten Gliedes ein in seiner Lage fixierbarer Schiebering angeordnet ist,
dessen Peripherie Ausnehmungen für die gelenkige Aufnahme der zu den Streben gerichteten Zwischenstreben aufweist,
daß das Fußrohr mit über dessen Umfang verteilte winklig angeordnete Stützstreben aufweist, und daß die in der Verteilerspannplatte angeordneten Zugseile durch Spannschlösser unterbrochen sind.

Der Abschluß des Endgliedes durch eine mit radial gerichteten Ausnehmungen versehene Verteilerspannplatte ermöglicht die gleichzahlig im Wechsel zu erfolgende Anordnung von Streben und Zugseilen. Die Streben sind dabei so dimensioniert, daß sie neben den Zuglasten auch in ausreichendem Maße Drucklasten aufnehmen können, wobei die Abstützung der Streben in ihren nach außen gerichteten Endpunkten, zumindest fallweise, als zweckmäßig erscheint.

Diese Abstützung ist jedoch nicht Gegenstand der Erfindung.

Die zusätzlich vorgesehenen Zugseile vermitteln dem Mast eine weitere Sicherung, wobei der im unteren Endbereich des letzten Teleskopgliedes des Mastes angeordnete fixierbare Schiebering Ausnehmungen aufweist,
und zwar für die Anordnung von zu den oberen Streben führenden Zwischenstreben. Selbstverständlich kann die Anordnung von weiteren Zwischenstreben, die, von tieferliegenden Ringen ausgehend, die freien Knicklängen der Hauptstreben wesentlich verringern, vorgesehen werden.

Wesentlich ist jedoch die autarke Absicherung der vertikalen Ausrichtung des Fußrohres durch über dessen Umfang verteilte, winklig angeordnete Stützstreben, sodaß, unabhängig von den beschriebenen weiteren Sicherungen, im Grunde genommen bereits von hier aus eine ausreichende Lagestabilität dem Mast vermittelt wird.

Im weiteren ist vorgesehen,
daß das Endglied in das Folgeglied bis zur unteren Begrenzung der Verteilerspannplatte und aufstehend auf dem Schiebering schiebbar ist, daß die gelenkigen Verbindungen der Streben mit dem Schiebering und/oder mit den Streben lösbar sind, und
daß weitere tieferliegende Glieder des teleskopartigen Tragemastes mit je einem gleichartigen Schiebering und mit zu den Streben führenden Zwischenstreben ausrüstbar sind.

Die hier vorgeschlagene Ausbildung erleichtert das Zusammenführen des Mastes oder Mastteiles zur transportfähigen Einheit.

In gleicher Richtung zielt eine Weiterbildung des Fußrohres und dessen Abstützungen.
Es ist vorgesehen,
daß die dem Fußrohr zugeordneten Stützrohre über je einen Füllbolzen verbunden und jeweils die Verbindung zwischen den Stützrohren und dem Füllbolzen durch Steckbolzen gesichert ist.

Der Tragmast kann dadurch verlängert werden, daß die Verteilerspannplatte mit einer entsprechend dimensionierten Fußplatte als Träger einer Mastverlängerung, bestehend aus einem oder mehreren Teleskopgliedern, verbindbar ist.

Des weiteren ist es möglich, die Verteilerspannplatte mit einer entsprechend dimensionierten Fußplatte als Träger eines halben, mit igelartig gleichmäßig verteilten Gewinden versehenen Kugelkopf auszurüsten.

Diese Ausbildung eignet sich unter anderem für eine Flaggendekoration der Mastspitze.

Das erfindungsgemäße Einmastzelt wird durch die Darstellung einer beispielsweisen Ausführung näher erläutert.
Figur 1 zeigt den ausgefahrenen, teleskopierbaren, zentral angeordneten Tragmast.
Figur 2 zeigt die Ansicht in Richtung X gemäß Figur 1, d.h. den Grundriß der Verteilerspannplatte mit angeschlossenen Streben.
Figur 3 zeigt die vergrößerte Darstellung der Verteilerspannplatte in ihrer Lage gemäß Figur 1 mit einem partiellen Schnitt durch eine Ausnehmung für den Strebenanschluß.

Der die Konzeption des Einmastzeltes bestimmende teleskopierbare Tragmast ist mit seinen Gliedern 1.2 bis 1n in das separat abstütztbare Fußrohr 1.1 einfahrbar.
Das Fußrohr 1.1 ist mit Stützstreben 2 ausgerüstet,
die gleichmäßig verteilt über den Umfang angeordnet sind.
Um den Transport zu vereinfachen sind die Stützrohre 2 entfernbar, hierbei ist es vorgesehen, daß an den Anschlußstellen für die Stützrohre Füllbolzen 2.1 zur Aufnahme der Stützrohre 2 fest verbunden sind, und die Verbindung zwischen den Stützrohren und den Füllbolzen durch Steckbolzen 2.2 gesichert ist.

Die Sicherung der einzelnen Glieder 1.2 bis 1n in ihrer ausgefahrenen Länge kann ebenfalls durch Steckbolzen formschlüssig erfolgen.

Das Endglied 1n des Tragmastes 1 ist durch eine Verteilerspannplatte 3 nach oben abgeschlossen. Die Verteilerspannplatte 3 wird von einer oberen und einer unteren Platte 3.1 und 3.2 gebildet, wobei die einander zugerichteten Ebenen dieser Platte halbkreisförmige Ausnehmungen für den Tragring 3.3 in Verbindung mit radial gerichteten, in gleicher Teilung vorgesehenen Ausnehmungen 3.5 zur Aufnahme der Streben 5 und der Spannseile 5.1 aufweisen.

Im unteren Endbereich des Gliedes 1n ist im allgemeinen aufstehend auf dem Glied 1n-1 ein Schiebering 4 angeordnet,
von dem aus gelenkig Zwischenstreben 4.1 mit den Streben 5 verbunden sind.
Durch Anheben des Schieberinges 4 und dessen Fixierung läßt sich der Winkel zwischen den Streben 5 erweitern.
Die Zwischenstreben 4.1 sind entweder an den Endpunkten der Streben 5 und/oder an den Endpunkten des Schieberinges 4 lösbar.
Die Platten 3.1 und 3.2 sind durch Spannbolzen 3.4 zur Verteilerspannplatte 3 vereinigt.

Unabhängig davon ist die Verteilerspannplatte 3 mit einer entsprechend dimensionierten Fußplatte als Träger einer Mastverlängerung, bestehend aus einem oder mehreren Teleskopgliedern, verbindbar, wobei diese Spitze ebenfalls mit einer Verteilerspannplatte 3 oder dgl. abgeschlossen ist.

Diese zweite Stufe kann zur zusätzlichen Abspannung durch Seile 5.1 oder auch Streben 5 herangezogen werden.
So ist es z.B. denkbar, daß eine Abdeckung mit kleinerem Durchmesser hier angeordnet wird, während die darunterliegende Dachhaut mittig eine durch die obere Dachhaut überdeckte Ausnehmung aufweist, so daß beispielsweise ein regensicherer Belüftungsdom gebildet werden kann.

## Patentansprüche

1. Einmastzelt, bestehend aus einem in der Regel teleskopierbaren, vorzugsweise zentral angeordneten Tragmast, mit radial gerichteten, tragenden Elementen zur Anordnung der Dachhaut, dadurch gekennzeichnet,
**daß** das Endglied (1n) des Tragmastes (1) durch eine zweilagige Verteilerspannplatte (3) abgeschlossen ist, die ihrerseits zwischen den einander spiegelbildlich zugeordneten Flächen einen konzentrisch zur Verteilerspannplatte (3) angeordneten, partiell geöffneten Tragring (3.3) umschließt, und die für die in der Regel gleichzahlige Aufnahme von Streben (5) und Zugseilen (5.1) in gleicher Teilung radial gerichtete Ausnehmungen (3.5) aufweist, wobei die Ober- und Unterplatte (3.1/3.2) durch Spannschrauben (3.4) zusammengefügt sind,
**daß** im unteren Endbereich des Gliedes (1n) in minimaler Spreizung der Streben (5) und bei Aufstand auf dem Rand des darunter angeordneten Gliedes (1n-1) ein in seiner Lage fixierbarer Schiebering (4) angeordnet ist,
dessen Peripherie Ausnehmungen für die gelenkige Aufnahme der zu den Streben (5) gerichteten Zwischenstreben (4.1) aufweist,
**daß** das Fußrohr (1.1) mit über dessen Umfang verteilte winklig angeordnete Stützstreben (2) aufweist, und
**daß** die in der Verteilerspannplatte (3) angeordneten Zugseile (5.1) durch Spannschlösser (5.2) unterbrochen sind.

2. Einmastzelt nach Anspruch 1, dadurch gekennzeichnet,
**daß** das Endglied (1n) in das Folgeglied (1n-1) bis zur unteren Begrenzung der Verteilerspannplatte (3) und aufstehend auf dem Schiebering (4) schiebbar ist,
**daß** die gelenkigen Verbindungen der Streben (4.1) mit dem Schiebering (4) und/oder mit den Streben (5) lösbar sind , und
**daß** weitere tieferliegende Glieder des teleskopartigen Tragmastes (1) mit je einem gleichartigen Schiebering und mit zu den Streben (5) führenden Zwischenstreben ausrüstbar sind.

3. Einmastzelt nach Anspruch 1, dadurch gekennzeichnet,
**daß** die dem Fußrohr (1.1) zugeordneten Stützrohre (2) über je einen Füllbolzen (2.1) verbunden und jeweils die Verbindung zwischen den Stützrohren (2) und dem Füllbolzen (2.1) durch Steckbolzen (2.2) gesichert ist.

4. Einmastzelt nach Anspruch 1, dadurch gekennzeichnet,
**daß** die Verteilerspannplatte (3) mit einer entsprechend dimensionierten Fußplatte als Träger einer Mastverlängerung, bestehend aus einem oder mehreren Teleskopgliedern, verbindbar ist.

5. Einmastzelt nach Anspruch 1 und 4, dadurch gekennzeichnet,
**daß** die Verteilerspannplatte (3) mit einer entsprechend dimensionierten Fußplatte als Träger eines halben, mit igelartig gleichmäßig verteilten Gewinden versehenen Kugelkopf ausgerüstet ist.
